# EUROPÄISCHE PATENTSCHRIFT

(11) **EP 4 088 620 B1**
(45) Veröffentlichungstag und Bekanntmachung des Hinweises auf die Patenterteilung: **06.09.2023**
(21) Anmeldenummer: 22168294.1
(22) Anmeldetag: 14.04.2022
(51) Int. Cl.: A47C 3/12, A47C 4/03, A47C 3/04

(54) **VERFAHREN ZUM HERSTELLEN EINES SITZMÖBELS**
METHOD FOR PRODUCING A SEAT
PROCÉDÉ DE FABRICATION D'UN SIÈGE

(30) Priorität: 12.05.2021 DE 102021112384
(43) Veröffentlichungstag der Anmeldung: 16.11.2022
(73) Patentinhaber: studiokurbos GmbH, 70173 Stuttgart (DE)
(72) Erfinder: KURBOS, Andreas, 71229 Leonberg (DE)
(74) Vertreter: Herrmann, Jochen

(56) Entgegenhaltungen:
- BE-A- 491 612
- CN-A- 107 752 516
- CN-U- 85 201 277
- FR-A1- 2 707 279
- US-A- 2 670 787

## Beschreibung

Die vorliegende Erfindung betrifft ein Verfahren zum Herstellen eines Sitzmöbels, das zumindest teilweise aus einem plattenförmigen Material besteht. Das fertige Sitzmöbel umfasst Beine, eine Sitzfläche und eine Rückenlehne.

Derartige Sitzmöbel sind in den unterschiedlichsten Ausführungsformen und Designs aus dem Stand der Technik bekannt. Bekannte Sitzmöbel sind üblicherweise aus Holz, Metall und/oder Kunststoff gefertigt. Üblicherweise wird zur Herstellung der bekannten Sitzmöbel zunächst eine Stützstruktur gefertigt. Separat davon werden die Sitzfläche und/oder die Rückenlehne gefertigt. In einem weiteren Fertigungsschritt werden dann die Sitzfläche und/oder die Rückenlehne an der Stützstruktur befestigt. Sofern vorhanden, können Sitz- oder Rückenpolster aus einem weichen Kunststoff mit einem Überzug aus Kunststoff, Stoff oder Leder auf der Sitzfläche und/oder der Rückenlehne angeordnet werden. Diese Art der Herstellung ist relativ zeit- und materialaufwendig. Die Herstellung der Stützstruktur, der Sitzfläche und/oder der Rückenlehne erfordert jeweils eine große Anzahl an Fertigungsschritten und unterschiedliche Gewerke.

Aus dem Stand der Technik sind ferner Sitzmöbel bekannt, die zumindest teilweise aus einem plattenförmigen Material bestehen. Beispiele hierfür sind bspw. verschiedene Stühle der Fa. Thonet, bspw. S160, S43 und S33, bei denen jeweils eine Sitzfläche und eine Rückenlehne aus gebogenem Holz an einer Stützstruktur aus Metall befestigt ist. Bei dem Stuhl 118 der Fa. Thonet ist eine Sitzfläche und eine Rückenlehne aus gebogenem Holz an einer Stützstruktur aus Holz befestigt. All diesen Stühlen gemein ist das relativ aufwendige und teure Herstellungsverfahren. Sitzmöbel aus plattenförmigem Material sind z.B. aus FR2707279A1 und BE491612A bekannt.

Aufgabe der vorliegenden Erfindung ist es, ein Verfahren zum Herstellen eines Sitzmöbels vorzuschlagen, das eine möglichst einfache, schnelle und kostengünstige Herstellung des Sitzmöbels erlaubt.

Zur Lösung dieser Aufgabe wird ein Verfahren nach Anspruch 1 vorgeschlagen. Das erfindungsgemäße Herstellungsverfahren umfasst die folgenden Schritte:
- Bereitstellen eines im Wesentlichen rechteckigen plattenförmigen Materials,
- Verformen des im Wesentlichen rechteckigen plattenförmigen Materials, damit es nach dem Verformen die Form eines umgedrehten "U" annimmt,
- Herausschneiden eines Teils aus dem umgedrehten "U", wobei das herausgeschnittene Teil eine Aufnahmeöffnung in dem umgedrehten "U" hinterlässt, die zu allen Seiten hin durch nicht herausgeschnittenes verformtes plattenförmiges Material begrenzt ist, und
- Drehen des herausgeschnittenen Teils und Befestigen des gedrehten herausgeschnittenen Teils in der Aufnahmeöffnung, sodass das in der Aufnahmeöffnung befestigte herausgeschnittene Teil die Sitzfläche und die Rückenlehne des fertigen Sitzmöbels bildet, wobei Schenkel des umgedrehten "U" (28) die Beine des Sitzmöbels bilden.

Bevorzugt wird vorgeschlagen, dass das Herstellungsverfahren nach dem Bereitstellen des im Wesentlichen rechteckigen plattenförmigen Materials die folgenden Schritte umfasst:
- Biegen des im Wesentlichen rechteckigen plattenförmigen Materials um mindestens eine Biegeachse, sodass es in einer Schnittebene quer zu der mindestens einen Biegeachse die Form eines umgedrehten "U" annimmt,
- Herausschneiden eines Teils aus dem gebogenen plattenförmigen Material, sodass das herausgeschnittene Teil eine Aufnahmeöffnung in dem umgedrehten "U" hinterlässt, die zu allen Seiten hin durch nicht herausgeschnittenes gebogenes plattenförmiges Material begrenzt ist, wobei das herausgeschnittene Teil einen Teil lediglich eines Schenkels des umgedrehten "U" und zumindest einen Teil einer Basis des umgedrehten "U" umfasst, und
- Drehen des herausgeschnittenen Teils um eine Drehachse und Befestigen des gedrehten herausgeschnittenen Teils in der Aufnahmeöffnung an dem nicht herausgeschnittenen gebogenen plattenförmigen Material, sodass der der Basis des umgedrehten "U" entsprechende Teil des herausgeschnittenen Teils die Sitzfläche oder die Rückenlehne und der dem Schenkel des umgedrehten "U" entsprechende Teil des herausgeschnittenen Teils die Rückenlehne bzw. die Sitzfläche des Sitzmöbels bildet.

Das vorgeschlagene Herstellungsverfahren ist besonders einfach und kostengünstig. Zudem ergibt sich nur ein sehr geringer Herstellungsabfall durch Zuschnitt von Material für das Sitzmöbel. Zunächst wird von einem ebenen, plattenförmigen Materialzuschnitt ausgegangen, der eine im Wesentlichen rechteckige Form aufweist. Das plattenförmige Material kann aus Holz, Kunststoff (z.B. Acrylglas, Corean^{®}, Resopal^{®}), Metall (z.B. Aluminium), Glas, Papier, Harz, ein Verbundmaterial, Klebstoff und/oder Bindemitteln bestehen. Das Material kann aus verschiedenen Komponenten bspw. unter Hitze, Feuchtigkeit und/oder Druck in seine Plattenform gebracht werden. Dabei kann das plattenförmige Material bereits bei der Herstellung oder erst nachträglich in die gewünschte rechteckige Form gebracht werden.

Wenn das plattenförmige Material massiv ist, muss die Stärke so groß gewählt werden, dass das Material in seiner späteren Funktion als Bein, Sitzfläche oder Rückenlehne des Sitzmöbels bei beabsichtigter Nutzung des Sitzmöbels den üblichen Beanspruchungen standhalten kann. Übliche Beanspruchungen können bspw. aufgrund eines geschätzten Gewichts eines Nutzers des Sitzmöbels von 120 kg berechnet werden. Es hat sich gezeigt, dass - abhängig von dem verwendeten Material - Materialstärken des plattenförmigen Materials in einem Bereich von etwa 10 mm - 30 mm für eine ausreichende Stabilität des fertigen Sitzmöbels sorgen können.

Das plattenförmige Material muss nicht massiv sein, sondern kann eine beliebige stabilisierende Struktur, bspw. eine Wabenstruktur, zwischen dünnen Deckplatten oder Deckfolien, aufweisen. Das plattenförmige Material kann auch aus mehreren unterschiedlichen Komponenten und/oder Strukturen bestehen, die bspw. unter Hitze, Feuchtigkeit und/oder Druck zu einer Kompositplatte zusammengefügt werden.

Dann wird in einem nachfolgenden Schritt das im Wesentlichen rechteckige plattenförmige Material um mindestens eine Biegeachse in einem "U"-Form gebogen. Dabei wird das plattenförmige Material vorzugsweise mit einem Radius > 0 um die mindestens eine Biegeachse gebogen. Der Radius liegt - je nach gewünschter Ausgestaltung des fertigen Sitzmöbels - bevorzugt in einem Bereich zwischen 1 cm und 75 cm.

Bei einem Biegen des plattenförmigen Materials um lediglich eine Biegeachse mit einem Radius von 50 cm, wird das plattenförmige Material um etwa 180° in eine "U"-Form mit gebogener Basis gebracht, bei der die beiden Schenkel - zumindest abschnittsweise - in einem Abstand von etwa 100 cm angeordnet sind.

Wenn das plattenförmige Material um mehrere Biegeachsen gebogen wird, verlaufen die Biegeachse vorzugsweise parallel zueinander. Bei einem Biegen des plattenförmigen Materials um zwei Biegeachse mit einem Abstand von 50 cm zueinander und jeweils einem Radius um die Biegeachsen von 5 cm, wird das plattenförmige Material an jeder Biegeachse um etwa 90° in eine "U"-Form mit im Wesentlichen ebener Basis gebracht. Die Basis hat eine Längserstreckung von etwa 50 cm. Von gegenüberliegenden Seiten der Basis aus sind die beiden Schenkel in einem Radius von etwa 5 cm abgebogen. Die beiden Schenkel sind folglich - zumindest abschnittsweise - in einem Abstand von etwa 60 cm (= 50 cm + 2 × 5 cm) angeordnet. Bei mehreren Biegeachsen können die Radien, mit denen das plattenförmige Material um die Biegeachsen gebogen wird, unterschiedlich sein.

Die beiden Schenkel müssen nicht notwendigerweise parallel zueinander verlaufen, um von einer "U"-Form im Sinne der vorliegenden Erfindung sprechen zu können. Bei dem fertigen Sitzmöbel können sich in einer Schnittebene quer zu den Biegeachsen betrachtet Abweichungen von dem Verlauf eines Schenkels zum Verlauf des anderen Schenkels von bis zu 45° ergeben.

Selbstverständlich kann das plattenförmige Material auch um mehr als zwei Biegeachsen gebogen werden, bspw. um einen der Schenkel der "U"-Form nochmals leicht abzubiegen, um dadurch ein besonderes Design oder eine besondere Stabilität des Sitzmöbels zu erreichen. Ferner ist es denkbar, dass eine Biegung des plattenförmigen Materials nicht nur mit einem Radius, sondern abschnittsweise mit unterschiedlichen Radien erfolgt. Jeder der Abschnitte hätte dann eine eigene Biegeachse. In der Summe ergibt sich aber auch in diesem Fall die angesprochene "U"-Form des verformten plattenförmigen Materials.

Zum Biegen des plattenförmigen Materials können - je nach Art des Materials - ganz unterschiedliche Verfahren zum Einsatz kommen. Vorzugsweise erfolgt das Biegen des Materials unter dem Einfluss von Hitze, Feuchtigkeit und/oder Druck. Für jedes der oben beschriebenen möglichen Materialien ist im Stand der Technik mindestens ein Biegeverfahren bekannt, das ein Biegen des Materials um etwa 180° (bei einer Biegeachse) bzw. um 2 x etwa 90° (bei zwei Biegeachsen) ohne Beschädigung und Verspannung des Materials erlaubt.

Das plattenförmige Material verbleibt nach dem Biegevorgang selbst unter mechanischer Belastung durch einen Nutzer bei bestimmungsgemäßem Gebrauch des Sitzmöbels in einem Temperaturfenster der Umgebungstemperatur von etwa -20°C bis +50°C in der gebogenen Form. Bei dem Biegen des plattenförmigen Materials erfährt dieses also eine plastische Verformung.

Dann wird in einem nachfolgenden Schritt ein Teil aus dem verformten plattenförmigen Material herausgeschnitten. Das Herausschneiden kann auf eine beliebige Weise erfolgen. Dabei ist insbesondere an Sägen, Wasserstrahlschneiden, Plasmaschneiden, Laserschneiden, oder Stanzen gedacht.

Das herausgeschnittene Teil bildet die Sitzfläche und die Rückenlehne des fertigen Sitzmöbels. In diesem Sinne umfasst das herausgeschnittene Teil einen Teil lediglich eines Schenkels des umgedrehten "U" und zumindest einen Teil einer Basis des umgedrehten "U". Der herausgeschnittene Teil des Schenkels des umgedrehten "U" bildet bevorzugt die Rückenlehne des fertigen Sitzmöbels, und der herausgeschnittene Teil der Basis des umgedrehten "U" bildet bevorzugt die Sitzfläche des fertigen Sitzmöbels. Selbstverständlich wäre es umgekehrt auch denkbar, dass der herausgeschnittene Teil des Schenkels des umgedrehten "U" bildet die Sitzfläche und der herausgeschnittene Teil der Basis des umgedrehten "U" die Rückenlehne des fertigen Sitzmöbels bildet. Je nach angedachter Verwendung des aus dem verformten plattenförmigen Material herausgeschnittenen Teils und nach gewünschter Form (bzw. Wölbung) der Sitzfläche und der Rückenlehne, muss das plattenförmige Material in dem vorangegangenen Schritt entsprechend um eine oder mehrere Biegeachsen gebogen werden. Je nach gewünschter Form des Außenumfangs der Sitzfläche und der Rückenlehne, muss ein entsprechend geformtes Teil aus dem gebogenen plattenförmigen Material in dem vorangegangenen Schritt herausgeschnitten werden.

Das herausgeschnittene Teil hinterlässt eine Aufnahmeöffnung in dem umgedrehten "U", die zu allen Seiten hin durch nicht herausgeschnittenes verformtes plattenförmiges Material des umgedrehten "U" begrenzt ist. In dieser Aufnahmeöffnung wird das herausgeschnittene Teil in einem nachfolgenden Schritt angeordnet und in der gewünschten Stellung befestigt. Dies sollte bei der Wahl von Position und Verlauf des Schnitts für das herausgeschnittene Teil berücksichtigt werden.

Schließlich wird in einem letzten Schritt das herausgeschnittene Teil um eine Drehachse gedreht und das gedrehte herausgeschnittene Teil in der Aufnahmeöffnung an dem nicht herausgeschnittenen Teil des umgedrehten "U" befestigt, sodass der herausgeschnittene Teil der Basis des umgedrehten "U" die Sitzfläche oder die Rückenlehne und der herausgeschnittene Teil des Schenkels des umgedrehten "U" die Rückenlehne bzw. die Sitzfläche des Sitzmöbels bildet. Die Drehung kann bspw. um etwa 180° um eine zu der mindestens einen Biegeachse parallele Drehachse erfolgen. Alternativ oder zusätzlich kann das herausgeschnittene Teil auch um eine oder mehrere andere Drehachsen gedreht werden. So wäre es bspw. auch denkbar, das herausgeschnittene Teil um etwa 180° um eine parallel zu dem Untergrund, auf dem das umgedrehte "U" steht, und um etwa 180° senkrecht zu der mindestens einen Biegeachse verlaufende erste Drehachse und ferner um eine senkrecht zu dem Untergrund und senkrecht zu der mindestens einen Biegeachse verlaufende zweite Drehachse zu drehen. Eine Drehung um etwa 180° umfasst im Sinne der Erfindung eine Drehung um die Drehachse in einem Bereich von etwa 150° bis 210°, je nachdem wie steil oder schräg die Rückenlehne bzw. wie horizontal oder schräg die Sitzfläche des fertigen Sitzmöbels stehen soll.

Für die Befestigung des herausgeschnittenen Teils an dem nicht herausgeschnittenen Teil des umgedrehten "U" kann es ausreichend sein, wenn das herausgeschnittene Teil an zwei vorzugsweise an gegenüberliegenden Seiten des herausgeschnittenen Teils angeordneten Stellen an dem nicht herausgeschnittenen Teil des umgedrehten "U" befestigt wird. Diese Stellen sind vorzugsweise an der Sitzfläche des fertigen Sitzmöbels angeordnet. In diesem Fall würde sich die Rückenlehne mit ihrer Rückseite an einer entsprechenden Schnittkante der Ausnahmeöffnung anlehnen. Die Rückenlehne könnte an der Schnittkante beweglich gelagert sein, so dass sich bei Wahl eines geeigneten Materials eine Federwirkung der Sitzfläche des fertigen Sitzmöbels realisieren ließe. Die Federwirkung würde durch eine elastische Verformung des Materials entstehen.

In diesem Sinne wird vorgeschlagen, dass das gedrehte herausgeschnittene Teil lediglich in einem nach vorne weisenden Bereich der Sitzfläche an zu beiden Seiten neben dem herausgeschnittenen Teil angeordneten nicht herausgeschnittenen Teilen des Schenkels des umgedrehten "U" befestigt wird. Bevorzugt wird das gedrehte herausgeschnittene Teil lediglich an einem vorderen Rand der Sitzfläche an den zu beiden Seiten neben dem herausgeschnittenen Teil angeordneten nicht herausgeschnittenen Teilen des Schenkels des umgedrehten "U" befestigt. Dadurch ergibt sich die erwähnte Federwirkung des fertigen Sitzmöbels.

Dementsprechend wird ferner vorgeschlagen, dass das gedrehte herausgeschnittene Teil mit einer Rückseite der Rückenlehne zumindest abschnittsweise an einer vorzugsweise parallel zu der mindestens einen Biegeachse verlaufenden Schnittkante des nicht herausgeschnittenen Teils des verformten plattenförmigen Materials zur Anlage gebracht wird. Die Schnittkante muss nicht notwendigerweise gerade ausgestaltet sein, sondern kann auch gebogen sein. Die Rückseite der Rückenlehne kann vollflächig oder aber auch nur punktuell an der Schnittkante anliegen. Die Rückseite der Rückenlehne liegt vorzugsweise gleitend an der Schnittkante an. Auf diese Weise kann die Rückseite der Rückenlehne bei Gewichtsbelastung des fertigen Sitzmöbels, bspw. durch eine darauf sitzende Person, relativ zu der Schnittkante bewegt werden, wodurch besagte Federwirkung realisiert werden kann.

Es kann jedoch auch vorgesehen sein, dass das gedrehte herausgeschnittene Teil mit der Rückseite der Rückenlehne zumindest abschnittsweise an der Schnittkante des nicht herausgeschnittenen Teils des verformten plattenförmigen Materials befestigt wird. Dabei kann die Befestigung lösbar oder fest sein. Demnach wird das herausgeschnittene Teil zum einen an zwei vorzugsweise an gegenüberliegenden Seiten der Sitzfläche angeordneten Stellen und zum anderen mit der Rückenlehne des fertigen Sitzmöbels an dem nicht herausgeschnittenen Teil des umgedrehten "U" befestigt. Die Befestigung der Rückenlehne des fertigen Sitzmöbels an dem nicht herausgeschnittenen Teil des umgedrehten "U" kann an zwei vorzugsweise an gegenüberliegenden Seiten der Rückenlehne angeordneten Stellen erfolgen. Alternativ kann die Befestigung der Rückenlehne auch entlang einer an der Rückseite der Rückenlehne ausgebildeten Auflagekante erfolgen, über die die Rückenlehne bei in der Aufnahmeöffnung angeordnetem herausgeschnittenen Teil an der entsprechenden Schnittkante der Ausnahmeöffnung anliegt. Dabei kann die Befestigung entlang der gesamten Auflagekante oder lediglich entlang eines Teils der Auflagekante erfolgen.

Die Befestigung des herausgeschnittenen Teils in der Aufnahmeöffnung an dem nicht herausgeschnittenen Teil des umgedrehten "U" kann je nach verwendetem plattenförmigen Material auf unterschiedliche Weise erfolgen. Denkbar wäre bspw. Schweißen, Löten, Laminieren, Kleben, Schrauben, Nageln, Nieten o.ä. Ebenfalls denkbar wäre es, an entsprechende Stellen in dem herausgeschnittenen Teil und in dem nicht herausgeschnittenen Teil des umgedrehten "U" Bohrungen einzubringen, in die ein Befestigungsbolzen eingebracht wird. Der oder die Bolzen können längs ihrer Längsachsen verschiebbar in den Bohrungen angeordnet sein, so dass die Befestigung auch wieder lösbar ist. Auch die Verwendung anderer Verbindungselement, wie bspw. Winkel o.ä., die an den aneinander zu befestigten Teilen angebracht werden, ist zur Befestigung des herausgeschnittenen Teils in der Aufnahmeöffnung an dem nicht herausgeschnittenen Teil des umgedrehten "U" denkbar.

Zur Befestigung des herausgeschnittenen Teils in der Aufnahmeöffnung an dem nicht herausgeschnittenen Teil des umgedrehten "U" wäre es auch denkbar, entlang gegenüberliegender seitlicher Schnittkanten der Aufnahmeöffnung Führungsschienen anzuordnen oder auszubilden, von denen an einem vorderen Bereich der Sitzfläche an gegenüberliegenden Seiten angeordnete Führungsbolzen aufgenommen werden, so dass die Bolzen entlang der Längserstreckung der Schienen verschiebbar sind. In den Führungsschienen ist vorzugsweise jeweils ein Anschlag vorgesehen, welcher der Stellung der Sitzfläche des fertigen Sitzmöbels in der gebrauchsfertigen Stellung entspricht. Die Führungsbolzen liegen in der gebrauchsfertigen Stellung auf den Anschlägen auf. Bei einer nicht vorhandenen oder lösbaren Befestigung der Rückenlehne an dem nicht herausgeschnittenen Teil des umgedrehten "U" können die Führungsbolzen aus der gebrauchsfertigen Stellung entlang der Führungsschienen geführt werden. Gleichzeitig kann das herausgeschnittene Teil um eine durch die Führungsbolzen definierte Drehachse gedreht werden. Auf diese Weise kann das herausgeschnittene Teil in eine Ruhe- oder Lagerstellung bewegt werden, in der das herausgeschnittene Teil die Aufnahmeöffnung (bis auf die Schnittkanten) vollständig ausfüllt und bündig mit dem nicht herausgeschnittenen Teil des umgedrehten "U" abschließt. In dieser Stellung ist das Sitzmöbel leicht stapelbar, sodass es besonders wenig Platz für die Lagerung und den Transport beansprucht. Selbstverständlich wäre es im Rahmen einer kinematischen Umkehr auch denkbar, die Führungsschienen an den seitlichen Schnittkanten des herausgeschnittenen Teils und die Führungsbolzen an den seitlichen Schnittkanten des nicht herausgeschnittenen Teils des umgedrehten "U" anzuordnen.

Zur Realisierung der Stapelbarkeit des Sitzmöbels wird insbesondere vorgeschlagen, dass das gedrehte herausgeschnittene Teil lediglich in einem nach vorne weisenden Bereich, insbesondere an einem vorderen Rand, der Sitzfläche an zu beiden Seiten neben dem herausgeschnittenen Teil angeordneten nicht herausgeschnittenen Teilen des Schenkels des umgedrehten "U" drehbar befestigt wird. Bevorzugt wird das gedrehte herausgeschnittene Teil lediglich in einem nach vorne weisenden Bereich, insbesondere an einem vorderen Rand, der Sitzfläche an zu beiden Seiten neben dem herausgeschnittenen Teil angeordneten nicht herausgeschnittenen Teilen des Schenkels des umgedrehten "U" längsverschiebbar entlang einer Längserstreckung der nicht herausgeschnittenen Teile des Schenkels des umgedrehten "U" und längsverschiebbar entlang einer Längserstreckung der nicht herausgeschnittenen Teile der Basis des umgedrehten "U" befestigt. Die Längsverschiebbarkeit wird vorzugsweise durch besagte Führungsschienen im Zusammenwirken mit den Führungsbolzen realisiert.

Das erfindungsgemäße Sitzmöbel kann besonders einfach und schnell hergestellt werden. Je nach den Abmessungen des plattenförmigen Materials, der Art des Biegens, der Position und den Abmessungen der Schnittkante zur Bildung der Aufnahmeöffnung und der Befestigungsposition des herausgeschnittenen Teils in der Aufnahmeöffnung kann das Sitzmöbel als ein Esszimmerstuhl, als ein Sessel oder Lounge-Chair, als ein Kinderstuhl, als eine Sitzbank o.ä. ausgestaltet sein. Ein wichtiger Aspekt des Sitzmöbels ist dabei, dass das aus dem umgedrehten "U" des verformten plattenförmigen Materials herausgeschnittene Teil bei dem fertigen Sitzmöbel die Sitzfläche und die Rückenlehne bildet. Die distalen Enden der Schenkel des nicht herausgeschnittenen Teils des umgedrehten "U" stehen bei dem fertigen Sitzmöbel auf einem Untergrund und bilden gewissermaßen die Beine des Sitzmöbels.

Selbstverständlich steht das nach dem erfindungsgemäßen Verfahren hergestellte fertige Sitzmöbel weiteren Bearbeitungsschritten offen. So wäre es bspw. denkbar, an der Sitzfläche, an Armlehnen und/oder der Rückenlehne Polster anzubringen. Ein Polster umfasst bevorzugt einen Kern aus Schaumstoff mit einem Überzug aus einem geeigneten Material (bspw. Leder, Stoff (z.B. aus Baumwolle, Seide, Wolle, Kunstfasern), oder Kunststoff (z.B. Mikrofaser oder Alcantara)) und wird vorzugsweise aufgeklebt, aufgenagelt oder aufgetackert. Ferner wäre es denkbar, bspw. bei einem als Kinderstuhl ausgebildeten Sitzmöbel, an Armlehnen und wahlweise auch im vorderen Bereich der Sitzfläche einen T-förmigen Rückhaltegurt oder eine Rückhaltestange zu befestigen. Es wäre auch denkbar, an dem distalen Ende von mindestens einem Schenkel des nicht herausgeschnittenen Teils des umgedrehten "U" eines oder mehrere Räder oder Rollen anzuordnen, so dass das Sitzmöbel leichter über den Untergrund bewegt werden kann.

Darüber hinaus wäre es auch denkbar, weitere Teile aus dem herausgeschnittenen Teil und/oder aus dem nicht herausgeschnittenen Teil des verformten plattenförmigen Materials herauszuschneiden, um eine Grifföffnung, eine Ablauföffnung für Flüssigkeit in einem Übergangsbereich zwischen der Sitzfläche und der Rückenlehne, Lüftungsöffnungen in der Sitzfläche und/oder an den distalen Enden der Schenkel des umgedrehten "U" diskrete Beine des Sitzmöbels zu bilden. Eine Grifföffnung kann bspw. in einem oberen Bereich der Rückenlehne oder in dem distalen Ende von mindestens einem der Schenkel des umgedrehten "U" ausgebildet werden. Das Herausschneiden von weiteren Teilen aus dem herausgeschnittenen Teil und/oder aus dem nicht herausgeschnittenen Teil des verformten plattenförmigen Materials kann auch dazu dienen, das Gewicht des fertigen Sitzmöbels zu verringern.

Gemäß einer vorteilhaften Weiterbildung der Erfindung wird vorgeschlagen, dass das herausgeschnittene Teil des Schenkels des umgedrehten "U" länger ist als das herausgeschnittene Teil der Basis des umgedrehten ""U". Dies führt dazu, dass - wenn das herausgeschnittene Teil des Schenkels die Rückenlehne und das herausgeschnittene Teil der Basis des umgedrehten "U" die Sitzfläche bildet - die Rücklehne länger ist als die Sitzfläche. Dabei entspricht bei dem fertigen Sitzmöbel die Länge der Rücklehne deren Höhe und die Länge der Sitzfläche deren Tiefe. Selbst wenn der Übergangsbereich zwischen der Sitzfläche und der Rückenlehne keine Kante, sondern eine Wölbung aufweist, d.h. das plattenförmige Material in diesem Bereich um eine Biegekante mit einem Radius > 0 gebogen wurde, kann die Länge der Sitzfläche und der Rückenlehne dadurch gemessen werden, dass die Flächenerstreckung der Sitzfläche in Richtung der Rückenlehne verlängert (bzw. extrapoliert) und die Flächenerstreckung der Rückenlehne in Richtung der Sitzfläche verlängert (bzw. extrapoliert) wird. Der Abstand von der Schnittkante der beiden extrapolierten Flächen bis zu dem distalen Ende der Sitzfläche bzw. der Rückenlehne entspricht der Länge der Sitzfläche bzw. der Rückenlehne.

Eine größere Länge der Rückenlehne hat den Vorteil, dass das umgedreht herausgeschnittene Teil lediglich an zwei vorzugsweise an gegenüberliegenden Seiten im vorderen Bereich der Sitzfläche des fertigen Sitzmöbels angeordneten Stellen an dem nicht herausgeschnittenen Teil des umgedrehten "U" befestigt werden kann und sich die Rückenlehne mit ihrer Rückseite an der entsprechenden Schnittkante der Ausnahmeöffnung anlehnen kann. Wenn die Sitzfläche bspw. durch eine sich setzende Person belastet wird, kann die Rückenlehne je nach Gewicht der Belastung sich entlang der Schnittkante nach unten bzw. nach oben bewegen, so dass sich bei Wahl eines geeigneten Materials eine Federwirkung der Sitzfläche des fertigen Sitzmöbels realisieren lässt. Die längere Rückenlehne verhindert, dass die Rückenlehne bei Belastung des Sitzmöbels unter der Schnittkante der Aufnahmeöffnung hindurchrutscht.

Gemäß einer bevorzugten Ausführungsform der Erfindung wird vorgeschlagen, dass zu beiden Seiten neben dem herausgeschnittenen Teil angeordnete nicht herausgeschnittene Teile der Basis des umgedrehten "U" Armlehnen des fertigen Sitzmöbels bilden. Durch die Art der Biegung des plattenförmigen Materials kann somit auch die Form der Armlehnen beeinflusst werden. Durch die Ausrichtung und Befestigung des herausgeschnittenen Teils in der Aufnahmeöffnung kann die Lage und Neigung der Armlehnen bezüglich der Sitzfläche eingestellt werden. Bevorzugt haben die Armlehnen (und damit auch die Basis des umgedrehten "U") eine horizontale Erstreckung parallel zu dem Untergrund auf dem das fertige Sitzmöbel steht.

Die Erfindung betrifft auch ein Sitzmöbel aus einem plattenförmigen Material, wobei das Sitzmöbel Beine, eine Sitzfläche und eine Rückenlehne umfasst. Das Sitzmöbel ist nach dem erfindungsgemäßen Verfahren gefertigt. Dadurch kann ein kostengünstiges, gegebenenfalls federndes und stapelbares, Sitzmöbel realisiert werden.

Weitere Merkmale und Vorteile der vorliegenden Erfindung werden nachfolgend anhand der Figuren näher erläutert. Es wird betont, dass die in den Figuren gezeigten und nachfolgend beschriebenen Merkmale auch jedes für sich erfindungswesentlich sein können, selbst wenn dies nicht ausdrücklich erwähnt ist.

Die Figuren zeigen:
- Fig. 1: ein plattenförmiges Material als Ausgang für die erfindungsgemäße Herstellung eines Sitzmöbels;
- Fig. 2: ein um Biegeachsen gebogenes plattenförmiges Material;
- Fig. 3: ein gebogenes plattenförmigen Material mit einer darin ausgebildeten Aufnahmeöffnung, die durch Herausschneiden eines Teils aus dem gebogenen plattenförmigen Material gebildet wird;
- Fig. 4: ein Beispiel für ein nach dem erfindungsgemäßen Verfahren hergestellten Sitzmöbels in einer perspektivischen Ansicht von einer ersten Seite;
- Fig. 5a: mehrere übereinander gestapelte Sitzmöbel aus Fig. 4, wobei sich die Sitzmöbel jeweils in einer Ruhe- oder Lagerstellung befinden;
- Fig. 5b: das Sitzmöbel aus Fig. 4 in einer gebrauchsfertigen Stellung in einer perspektivischen Ansicht von einer anderen Seite;
- Fig. 6a: eine Ausgestaltung des erfindungsgemäßen Sitzmöbels als Kinderstuhl;
- Fig. 6b: eine Ausgestaltung des erfindungsgemäßen Sitzmöbels als Esszimmerstuhl; und
- Fig. 6c: eine Ausgestaltung des erfindungsgemäßen Sitzmöbels als Lounge-Chair.

Die Erfindung betrifft ein Verfahren zum Herstellen eines Sitzmöbels 10 sowie ein Sitzmöbel 10, das nach dem erfindungsgemäßen Verfahren hergestellt worden ist. Das Verfahren wird nachfolgend anhand der Fign. 1-4 näher erläutert.

Wie man anhand der Fig. 4 erkennen kann, umfasst das fertige Sitzmöbel 10 Beine 12, eine Sitzfläche 14 und eine Rückenlehne 16. Das Sitzmöbel 10 aus Fig. 4 ist beispielhaft als ein Esszimmerstuhl ausgebildet. Weitere Ausgestaltung sind jedoch ebenfalls denkbar (vgl. Fign. 6a, 6b und 6c). Die nachfolgenden Ausführungen gelten für jegliche Art von Sitzmöbel gleichermaßen.

Der Stuhl 10 besteht zumindest teilweise aus einem plattenförmigen Material 18 (vgl. Fig. 1). Das plattenförmige Material 18 kann bspw. Holz, Kunststoff, Metall (z.B. Aluminium), Papier, Harz, Klebstoff und/oder Bindemitteln umfassen. Das plattenförmige Material 18 ist vorzugsweise massiv. Denkbar wäre es aber auch, dass es eine beliebige stabilisierende Struktur, bspw. eine Wabenstruktur, zwischen dünnen Deckplatten oder Deckfolien, aufweist. Das plattenförmige Material 18 kann auch aus mehreren unterschiedlichen Komponenten und/oder Strukturen bestehen, die bspw. unter Hitze, Feuchtigkeit und/oder Druck zu einer Kompositplatte zusammengefügt werden.

Nachfolgend wird das erfindungsgemäße Herstellungsverfahren näher erläutert. In einem ersten Schritt wird ein im Wesentlichen rechteckiges plattenförmiges Material 18 bereitgestellt. Das rechteckige plattenförmige Material kann bereits in der gewünschten Rechteckform von einem Lieferanten bezogen werden, oder aber es wird von einem Hersteller des Sitzmöbels 10 in die gewünschte Rechteckform gebracht. Dies kann bspw. durch Schneiden oder Stanzen erfolgen.

In einem zweiten Schritt wird das im Wesentlichen rechteckige plattenförmige Materials 18 verformt, insbesondere um mindestens eine Biegeachse 20, 22 gebogen. In dem gezeigten Beispiel wird das plattenförmige Material 18 um zwei Biegeachsen 20, 22 gebogen. Es wäre jedoch auch denkbar, das plattenförmige Material 18 lediglich um eine oder um mehr als zwei Biegeachsen 20, 22 zu biegen. Mehrere Biegeachsen 20, 22 verlaufen bevorzugt parallel zueinander. Das Biegen um die Biegeachsen 20, 22 erfolgt bevorzugt mit einem Radius R > 0. In dem Beispiel wird das plattenförmige Material 18 mit einem ersten Radius R1 um die erste Biegeachse und mit einem zweiten Radius R2 um die zweite Biegeachse gebogen. Die verschiedenen Biegeachsen i zugordneten Radien Ri können gleich oder unterschiedlich sein. In dem gezeigten Beispiel ist der erste Radius R1 größer als der zweite Radius R2.

Bei nur einer Biegeachse wird das plattenförmige Material 18 vorzugsweise um etwa 180° um einen relativ großen Radius gebogen. Das Biegen um etwa 180° umfasst im Sinne der vorliegenden Erfindung ein Biegen der Endabschnitte 24, 26 des plattenförmigen Materials 18 relativ zueinander in einem Bereich von etwa 150° bis 210° um die eine Biegeachse.

Bei zwei Biegeachsen 20, 22 wird das plattenförmige Material 18 vorzugsweise um jeweils etwa 90° um jede Biegeachse 20, 22 um einen kleineren Radius R1 bzw. R2 gebogen. Der kleinere Radius R1; R2 ist kleiner als der große Radius bei nur einer Biegeachse. Die Radien R1, R2 liegen bevorzugt in einem Bereich von etwa 10 mm bis 50 cm. Auch bei zwei Biegeachsen 20, 22 werden die Endabschnitte 24, 26 des plattenförmigen Materials 18 in der Summe um etwa 180° relativ zueinander gebogen, was einen Bereich von etwa 150° bis 210° umfasst.

In einer Schnittebene betrachtet, die senkrecht zu der mindestens einen Biegeachse 20, 22 verläuft, nimmt das gebogene plattenförmige Material 28 die Form eines umgedrehten "U" an (vgl. Fig. 2). Dabei kann man anhand der Fig. 2 erkennen, dass die Beine 12 des fertigen Stuhls 10, die durch die Endabschnitte 24, 26 des plattenförmigen Materials 18 gebildet werden, nicht notwendigerweise parallel zueinander verlaufen müssen. Ebenso müssen die Beine 12 nicht zwangsläufig senkrecht auf einem Untergrund 30 stehen (vgl. das rechte Bein 12, das durch den Endabschnitt 26 gebildet wird), sondern können auch schräg dazu verlaufen (vgl. das linke Bein 12, das durch den Endabschnitt 24 gebildet wird).

Ferner wäre es denkbar, dass eine Biegung des plattenförmigen Materials 18 nicht nur mit einem Radius Ri (i = 1 oder 2), sondern abschnittsweise für jeden Biegeabschnitt j mit unterschiedlichen Radien Ri.j erfolgt. Jeder der Abschnitte j der Biegung hätte dann eine eigene Biegeachse i.j. In der Summe ergäbe sich aber auch in diesem Fall für das verformte plattenförmige Material 28 die erwähnte Form des umgedrehten "U".

Das Biegen des plattenförmigen Materials 18 kann mit herkömmlichen, an sich aus dem Stand der Technik bekannten Verfahren erfolgen. Je nach dem für das plattenförmige Material 18 verwendeten Material, kann das Biegen unter dem Einfluss von Hitze, Feuchtigkeit und/oder Druck erfolgen.

In einem dritten Schritt wird dann ein Teil 32 aus dem gebogenen plattenförmigen Material 28 herausgeschnitten. Das herausgeschnittene Teil 32 umfasst bevorzugt einen Teil lediglich eines Schenkels (in dem Beispiel den von dem Endabschnitt 26 gebildeten Schenkel) des umgedrehten "U" 28 und zumindest einen Teil einer Basis (zwischen den Endabschnitten 24, 26 bzw. den Biegeachsen 20, 22) des umgedrehten "U" 28. Das herausgeschnittene Teil 32 hinterlässt eine Aufnahmeöffnung 34 (vgl. Fig. 3) in dem umgedrehten "U" 28. Die Aufnahmeöffnung 34 ist bevorzugt zu allen Seiten hin durch nicht herausgeschnittenes gebogenes plattenförmiges Material 36 des umgedrehten "U" 28 begrenzt.

Das Herausschneiden des Teils 32 kann auf eine beliebige, an sich bekannte Weise, bspw. Sägen, Wasserstrahlschneiden, Plasmaschneiden, Laserschneiden oder Stanzen, erfolgen. Die Form und Abmessungen des herausgeschnittenen Teils 32 hängen von der gewünschten Form und Abmessungen der Sitzfläche 14 und /oder Rückenlehne 16 ab. Der Schnitt ist vorzugsweise möglichst schmal, damit in einem nachfolgenden Schritt das herausgeschnittene Teil 32 einfach und kostengünstig an dem restlichen nicht herausgeschnittenen Teil 36 des umgedrehten "U" 28 in der Aufnahmeöffnung 34 befestigt werden kann.

In einem vierten Schritt wird das herausgeschnittene Teil 32 um etwa 180° um eine Drehachse gedreht und das gedrehte herausgeschnittene Teil 32 in der Aufnahmeöffnung 34 an dem nicht herausgeschnittenen gebogenen plattenförmigen Material 36 (vgl. Fig. 3) befestigt. Die Drehachse kann beliebig im Raum angeordnet sein. Zusätzlich zu der Drehbewegung kann auch noch eine translatorische Bewegung des herausgeschnittenen Teils 32 erfolgen. Bevorzugt verläuft die Drehachse parallel zu der mindestens einen Biegeachse 20, 22. Es wäre aber auch denkbar, dass die Drehachse senkrecht der mindestens einen Biegeachse 20, 22 verläuft. Entscheidend ist, dass der herausgeschnittene Teil 32 nach der Drehung derart in die Aufnahmeöffnung 34 eingepasst werden kann, dass der der der Basis des umgedrehten "U" 28 entsprechende Teil des herausgeschnittenen Teils 32 die Sitzfläche 14 oder die Rückenlehne 16 und dementsprechend der dem Schenkel des umgedrehten "U" 28 entsprechende Teil des herausgeschnittenen Teils 32 die Rückenlehne 16 bzw. die Sitzfläche 14 des Sitzmöbels 10 bildet.

Die Befestigung des gedrehten herausgeschnittenen Teils 32 in der Aufnahmeöffnung 34 kann an vielerlei möglichen Stellen und/oder auf vielerlei unterschiedliche Arten erfolgen. In dem Beispiel der Fig. 4 wird das Teil 32 in einem nach vorne weisenden Abschnitt 38, vorzugsweise an einem vorderen Rand 40, der Sitzfläche 14 an einem nicht herausgeschnittenen Teil 36 des umgedrehten "U" befestigt. Die Befestigung erfolgt bevorzugt mit den beiden gegenüberliegenden Endseiten des vorderen Rands 40 an den seitlichen, nicht herausgeschnittenen Teilen 36, vorzugsweise an den seitlichen Schnittkanten 44, im Bereich des durch den Endabschnitt 26 gebildeten Schenkels.

Mit einer Rückseite der Rückenlehne 16 liegt das ausgeschnittene Teil 32 an einer rückwärtigen Schnittkante 42 der Aufnahmeöffnung 34 an. Dabei kann die Rückseite der Rückenlehne 14 vollflächig oder nur abschnittsweise an der Schnittkante 42 anliegen. Ferner kann die Rückenlehne 14 an der Schnittkante 42 beweglich gelagert sein, so dass sich bei Wahl eines geeigneten Materials eine Federwirkung der Sitzfläche 14 des fertigen Sitzmöbels 10 realisieren ließe, wenn diese durch eine darauf sitzende Person mechanisch belastet wird. Zu diesem Zweck kann an der Rückseite der Rückenlehne 16 bereichsweise eine Gleitfläche ausgestaltet sein, bspw. durch Aufbringen einer PTFE-Beschichtung. Zudem kann ein Anschlag an der Rückseite der Rückenlehne 16 dafür sorgen, dass die Sitzfläche 14 bei mechanischer Belastung nicht zu weit nach unten gedrückt wird.

Alternativ ist es auch denkbar, dass die Rückenlehne 16 an dem nicht herausgeschnittenen Teil 36, insbesondere an der Schnittkante 42, des umgedrehten "U" befestigt wird. Dabei kann die Befestigung vollflächig oder nur abschnittsweise an der Schnittkante 42 erfolgen. Die Befestigung kann aber auch mit der Rückenlehne 36, vorzugsweise mit den seitlichen Schnittkanten 46 des herausgeschnittenen Teils 32 im Bereich der Rückenlehne 16, an den seitlichen, nicht herausgeschnittenen Teilen 36, vorzugsweise an den seitlichen Schnittkanten 44, in der Nähe der rückwärtigen Schnittkante 42 befestigt werden. Durch die Befestigung der Rückenlehne 16 an dem nicht herausgeschnittenen Teil 36 kann sich eine verbesserte Stabilität des fertigen Sitzmöbels 10 bei mechanischer Belastung ergeben.

Die Befestigung des herausgeschnittenen Teils 32 in der Aufnahmeöffnung 34 an dem nicht herausgeschnittenen Teil 36 des umgedrehten "U" 28 kann je nach verwendetem Material auf unterschiedliche Weise erfolgen. Denkbar wäre bspw. Schweißen, Löten, Laminieren, Kleben, Schrauben, Nageln, Nieten o.ä. Auch die Verwendung von geeigneten Befestigungsmitteln, bspw. Bolzen, Winkel, etc. wäre denkbar.

Wie man anhand der Fig. 3 erkennen kann, ist es auch denkbar, in den seitlichen Schnittkanten 44 der Öffnung 34 jeweils eine Führungsschiene 48 vorzusehen, die zur Aufnahme eines Führungsbolzens 50 (vgl. Fig. 4) ausgebildet ist. Ein Führungsbolzen 50 ist auf jeder Seite der Sitzfläche 14 im vorderen Bereich 38, vorzugsweise am vorderen Rand 40, der Sitzfläche 14 angeordnet und ragt über die seitlichen Schnittkanten 46 des herausgeschnittenen Teils 32 hervor in die zugeordnete Führungsschiene 48 hinein.

Die Führungsschienen 48 weisen jeweils einen Anschlag 52 auf, an denen die Führungsbolzen 50 anliegen, wenn sich das fertige Sitzmöbel 10 in einer gebrauchsfertigen Stellung (vgl. Fig. 4) befindet. Die Führungsschienen 48 erstrecken sich vorzugsweise jeweils in den seitlichen Schnittkanten 44 des nicht herausgeschnittenen Materials 36 des umgedrehten "U" 28 ausgehend von dem Anschlag 52 im Bereich des durch den Endabschnitt 26 gebildeten Schenkels, entlang der gesamten Basis (zwischen den Endabschnitten 24, 26) des umgedrehten "U" bis zu der rückwärtigen Schnittkante 42.

Durch die Befestigung der Sitzlehne 14 mittels der Führungsschienen 48 und der Führungsbolzen 50 und eine nicht vorgesehene oder lösbare Befestigung der Rückenlehne 16 ist es möglich, das Sitzmöbel 10 von einer gebrauchsfertigen Stellung (vgl. Fig. 5b) in eine Ruhe- oder Lagerstellung (vgl. Fig. 5a) zu bringen, in der die Sitzmöbel 10 stapelbar sind. Die Führungsbolzen 50 bilden eine Drehachse, um die das herausgeschnittene Teil 32 um etwa 180° gedreht werden kann, um das Sitzmöbel 10 zwischen der gebrauchsfertigen Stellung und der Ruhe- oder Lagerstellung zu wechseln.

Zu beiden Seiten neben dem herausgeschnittenen Teil 32 angeordnete nicht herausgeschnittene Teile 36 der Basis (zwischen den Endabschnitten 24, 26) des umgedrehten "U" Armlehnen 28 können Armlehnen des fertigen Sitzmöbels 10 bilden.

Es ist denkbar, dass zusätzlich zu dem herausgeschnittenen Teil 32 weitere Teile 54 aus dem herausgeschnittenen Teil 32 und/oder aus dem nicht herausgeschnittenen Teil 36 des gebogenen plattenförmigen Materials 28 herausgeschnitten werden, um eine Grifföffnung 54a in einem nach oben weisenden Bereich der Rückenlehne 16 (vgl. Fign. 4 und 6b), mindestens eine Ablauföffnung 54b in einem Übergangsbereich zwischen der Sitzfläche 14 und der Rückenlehne 16 (vgl. Fig. 6c), Lüftungsöffnungen in der Sitzfläche 14 und/oder diskrete Beine 12 des Sitzmöbels 10 zu bilden. Ferner wäre es denkbar, zur Erleichterung des Transports des fertigen Sitzmöbels 10 an einen der Endabschnitte, bspw. Endabschnitt 24 in Fig. 6a, Räder oder Rollen (nicht dargestellt) zu montieren und an dem gegenüberliegenden Endabschnitt 26 eine Grifföffnung 54c vorzusehen, an der das Sitzmöbel 10 angehoben und mittels der Räder oder Rollen manövriert werden kann. Ebenso wäre es denkbar, Polster (nicht dargestellt) auf der Sitzfläche 14, den Armlehnen 28 und/oder der Rückenlehne 16 anzubringen. Schließlich könnte, wie in Fig. 6a gezeigt, auch ein Rückhaltegurt 56 an einem nach vorne weisenden Bereich der seitlichen nicht herausgeschnittenen Teile (bzw. der Armlehnen) 36 und/oder an dem vorderen Bereich 38 der Sitzfläche 14 zu befestigen.

Das erfindungsgemäße Herstellungsverfahren lässt knapp und prägnant zusammenfassen mit:
- Verformen (des plattenförmigen Materials 18),
- Herausschneiden (des Teils 32),
- Drehen (des herausgeschnittenen Teils 32),
- Befestigen (des gedrehten herausgeschnittenen Teils 32 in der Aufnahmeöffnung 34).

## Patentansprüche

1. Verfahren zum Herstellen eines Sitzmöbels (10), das zumindest teilweise aus einem plattenförmigen Material (18) besteht, das fertige Sitzmöbel (10) umfassend Beine (12), eine Sitzfläche (14) und eine Rückenlehne (16), **gekennzeichnet durch** die folgenden Schritte:
- Bereitstellen eines im Wesentlichen rechteckigen plattenförmigen Materials (18),
- Verformen des im Wesentlichen rechteckigen plattenförmigen Materials (18), damit es nach dem Verformen die Form eines umgedrehten "U" (28) annimmt,
- Herausschneiden eines Teils (32) aus dem umgedrehten "U" (28), wobei das herausgeschnittene Teil (32) eine Aufnahmeöffnung (34) in dem umgedrehten "U" (28) hinterlässt, die zu allen Seiten hin durch nicht herausgeschnittenes verformtes plattenförmiges Material (36) begrenzt ist, und
- Drehen des herausgeschnittenen Teils (32) und Befestigen des gedrehten herausgeschnittenen Teils (32) in der Aufnahmeöffnung (34), sodass das in der Aufnahmeöffnung (34) befestigte herausgeschnittene Teil (32) die Sitzfläche (14) und die Rückenlehne (16) des fertigen Sitzmöbels (10) bildet, wobei Schenkel des umgedrehten "U" (28) die Beine des Sitzmöbels (10) bilden.

2. Verfahren zum Herstellen eines Sitzmöbels (10) nach Anspruch 1, wobei
das Verformen des im Wesentlichen rechteckigen plattenförmigen Materials (18) ein Biegen des im Wesentlichen rechteckigen plattenförmigen Materials (18) um mindestens eine Biegeachse (20; 22) umfasst.

3. Verfahren zum Herstellen eines Sitzmöbels (10) nach Anspruch 1 oder 2, wobei
das herausgeschnittene Teil (32) einen Teil lediglich eines Schenkels des umgedrehten "U" (28) und zumindest einen Teil einer Basis des umgedrehten "U" (28) umfasst.

4. Verfahren zum Herstellen eines Sitzmöbels (10) nach einem der vorhergehenden Ansprüche, wobei
das im Wesentlichen rechteckige plattenförmige Material (18) um zwei zueinander parallel verlaufende Biegeachse (20, 22) gebogen wird, um die Form des umgedrehten "U" (28) zu bilden.

5. Verfahren zum Herstellen eines Sitzmöbels (10) nach Anspruch 3, wobei
der dem Schenkel des umgedrehten "U" (28) entsprechende Teil des herausgeschnittenen Teils (32) länger ist als der der Basis des umgedrehten "U" (28) entsprechende Teil des herausgeschnittenen Teils (32).

6. Verfahren zum Herstellen eines Sitzmöbels (10) nach einem der vorhergehenden Ansprüche, wobei
zu beiden Seiten neben dem herausgeschnittenen Teil (32) angeordnete nicht herausgeschnittene Teile (36) der Basis des umgedrehten "U" (28) Armlehnen des fertigen Sitzmöbels (10) bilden.

7. Verfahren zum Herstellen eines Sitzmöbels (10) nach einem der vorhergehenden Ansprüche, wobei
das gedrehte herausgeschnittene Teil (32) lediglich in einem nach vorne weisenden Bereich (38) der Sitzfläche (14), insbesondere an einem vorderen Rand (40) der Sitzfläche (14), an zu beiden Seiten neben der Aufnahmeöffnung (34) angeordneten nicht herausgeschnittenen Teilen (36) des Schenkels des umgedrehten "U" (28) befestigt wird.

8. Verfahren zum Herstellen eines Sitzmöbels (10) nach einem der vorhergehenden Ansprüche, wobei
das gedrehte herausgeschnittene Teil (32) mit einer Rückseite der Rückenlehne (16) zumindest abschnittsweise an einer Schnittkante (42) des nicht herausgeschnittenen Teils (36) des umgedrehten "U" (28) zur Anlage gebracht wird, wobei die Schnittkante (42) vorzugsweise parallel zu mindestens einer Biegeachse (20; 22) verläuft, um die das im Wesentlichen rechteckige plattenförmige Material (18) gebogen wird.

9. Verfahren zum Herstellen eines Sitzmöbels (10) nach einem der vorhergehenden Ansprüche, wobei
das gedrehte herausgeschnittene Teil (32) mit der Rückseite der Rückenlehne (16) zumindest abschnittsweise an dem nicht herausgeschnittenen Teil (36) des umgedrehten "U" (28), vorzugsweise an einer Schnittkante (42) des nicht herausgeschnittenen Teils (36) des umgedrehten "U" (28), befestigt wird.

10. Verfahren zum Herstellen eines Sitzmöbels (10) nach einem der vorhergehenden Ansprüche, wobei
das gedrehte herausgeschnittene Teil (32) lediglich in einem nach vorne weisenden Bereich (38), insbesondere an einem vorderen Rand (40), der Sitzfläche (14) an zu beiden Seiten neben der Aufnahmeöffnung (34) angeordneten nicht herausgeschnittenen Teilen (36) des Schenkels des umgedrehten "U" (28) drehbar befestigt wird.

11. Verfahren zum Herstellen eines Sitzmöbels (10) nach einem der vorhergehenden Ansprüche, wobei
das gedrehte herausgeschnittene Teil (32) lediglich in einem nach vorne weisenden Bereich (38), insbesondere an einem vorderen Rand (40), der Sitzfläche (14) an zu beiden Seiten neben der Aufnahmeöffnung (34) angeordneten nicht herausgeschnittenen Teilen (36) des Schenkels des umgedrehten "U" (28) längsverschiebbar entlang einer Längserstreckung der nicht herausgeschnittenen Teile (36) des Schenkels und der Basis des umgedrehten "U" (28) befestigt wird.

12. Verfahren zum Herstellen eines Sitzmöbels (10) nach einem der vorhergehenden Ansprüche, wobei
an zwei gegenüberliegenden zu der Aufnahmeöffnung (34) weisenden seitlichen Schnittkanten (44) der nicht herausgeschnittenen Teile (36) des umgedrehten "U" (28) Führungsschienen (48) angeordnet werden,
in einem nach vorne weisenden Bereich (38), insbesondere an einem vorderen Rand (40), der Sitzfläche (14) den seitlichen Schnittkanten (44) zugewandt seitlich hervorstehende Führungsbolzen (50) angeordnet werden, und
die Führungsbolzen (50) in die Führungsschienen (48) eingesetzt werden.

13. Verfahren zum Herstellen eines Sitzmöbels (10) nach einem der vorhergehenden Ansprüche, wobei
zusätzlich zu dem herausgeschnittenen Teil (32) weitere Teile aus dem herausgeschnittenen Teil (32) und/oder aus dem nicht herausgeschnittenen Teil (36) des verformten plattenförmigen Materials (28) herausgeschnitten werden, um eine Grifföffnung (54a; 54c), mindestens eine Ablauföffnung (54b) in einem Übergangsbereich zwischen der Sitzfläche (14) und der Rückenlehne (16), Lüftungsöffnungen in der Sitzfläche (14) oder der Rückenlehne (16) und/oder diskrete Beine (12) des Sitzmöbels (10) zu bilden.

14. Sitzmöbel (10) aus einem plattenförmigen Material, das Sitzmöbel (10) umfassend Beine (12), eine Sitzfläche (14) und eine Rückenlehne (16),
**dadurch gekennzeichnet, dass**
das Sitzmöbel (10) nach einem der vorhergehenden Ansprüche gefertigt ist.

## Claims

1. A method of manufacturing a seat (10) consisting at least in part of a plate-shaped material (18), the finished seat (10) comprising legs (12), a seat surface (14) and a backrest (16), **characterized by** the following steps:
- Providing a substantially rectangular plate-shaped material (18),
- Deforming the substantially rectangular plate-shaped material (18) to assume an inverted "U" shape (28) after deformation,
- cutting a portion (32) out of the inverted "U" (28), the cut-out portion (32) leaving a receptacle opening (34) in the inverted "U" (28) bounded on all sides by non-cut-out deformed plate-shaped material (36), and
- rotating the cut-out portion (32) and securing the rotated cut-out portion (32) in the receptacle opening (34) so that the cut-out portion (32) secured in the receptacle opening (34) forms the seat surface (14) and the backrest (16) of the finished seat (10), wherein legs of the inverted "U" (28) form the legs of the seat (10).

2. The method of manufacturing a seat (10) according to claim 1, wherein deforming the substantially rectangular plate-shaped material (18) comprises bending the substantially rectangular plate-shaped material (18) about at least one bending axis (20; 22).

3. The method of manufacturing a seat (10) as claimed in claim 1 or 2, wherein
the cut-out portion (32) comprises a portion of only one leg of the inverted "U" (28) and at least a portion of a base of the inverted "U" (28).

4. The method of manufacturing a seat (10) according to any one of the preceding claims, wherein
the substantially rectangular plate-shaped material (18) is bent about two mutually parallel bending axes (20, 22) to form the shape of the inverted "U" (28).

5. The method of manufacturing a seat (10) according to claim 3, wherein
the portion of the cut-out portion (32) corresponding to the leg of the inverted "U" (28) is longer than the portion of the cut-out portion (32) corresponding to the base of the inverted "U" (28).

6. The method of manufacturing a seat (10) according to any one of the preceding claims, wherein
non-cut-out portions (36) of the base of the inverted "U" (28) arranged on both sides adjacent to the cut-out portion (32) form armrests of the finished seat (10).

7. The method of manufacturing a seat (10) according to any one of the preceding claims, wherein
the turned cut-out portion (32) is fastened only in a forwardly facing region (38) of the seat surface (14), in particular at a front edge (40) of the seat surface (14), to non-cut-out portions (36) of the leg of the inverted "U" (28) arranged on both sides adjacent the receptacle opening (34).

8. The method of manufacturing a seat (10) according to any one of the preceding claims, wherein
the turned cut-out portion (32) is brought into abutment with a rear side of the backrest (16) at least in sections against a cut edge (42) of the non-cut-out portion (36) of the inverted "U" (28), the cut edge (42) preferably extending parallel to at least one bending axis (20; 22) about which the substantially rectangular plate-shaped material (18) is bent.

9. The method of manufacturing a seat (10) according to any one of the preceding claims, wherein
the turned out cut portion (32) is fixed with the back of the backrest (16) at least in sections to the not cut out portion (36) of the inverted "U" (28), preferably to a cut edge (42) of the not cut out portion (36) of the inverted "U" (28).

10. The method of manufacturing a seat (10) according to any one of the preceding claims, wherein
the turned cut-out portion (32) is rotatably fastened only in a forwardly facing region (38), in particular at a front edge (40), of the seat surface (14) to non-cut-out portions (36) of the leg of the inverted "U" (28) arranged on both sides adjacent the receptacle opening (34).

11. The method of manufacturing a seat (10) according to any one of the preceding claims, wherein
the turned cut-out portion (32) is fastened only in a forwardly facing region (38), in particular at a front edge (40), of the seat surface (14) to non-cut-out portions (36) of the leg of the inverted "U" (28) arranged on both sides adjacent the receptacle opening (34) in a longitudinally displaceable manner along a longitudinal extension of the non-cut-out portions (36) of the leg and the base of the inverted "U" (28).

12. The method of manufacturing a seat (10) according to any one of the preceding claims, wherein
guide tracks (48) are arranged at two opposite lateral cut edges (44) of the non-cut-out portions (36) of the inverted "U" (28) facing the receptacle opening (34),
wherein laterally projecting guide studs (50) are arranged in a forward-facing region (38), in particular on a front edge (40), of the seat surface (14) facing the lateral cut edges (44), and wherein
the guide studs (50) are inserted into the guide tracks (48).

13. The method of manufacturing a seat (10) according to one of the preceding claims, wherein
in addition to the cut-out portion (32), further portions are cut out from the cut-out portion (32) and/or from the non-cut-out portion (36) of the deformed plate-shaped material (28) to form a handle opening (54a; 54c), at least one drain opening (54b) in a transition region between the seat surface (14) and the backrest (16), ventilation openings in the seat surface (14) or the backrest (16) and/or discrete legs (12) of the seat furniture (10).

14. A seat (10) made of a plate-shaped material, the seat (10) comprising legs (12), a seat surface (14) and a backrest (16),
**characterized in that**
the seat (10) is manufactured according to any one of the preceding claims.

## Revendications

1. Procédé de fabrication d'un siège (10) constitué au moins partiellement d'un matériau en forme de plaque (18), le siège fini (10) comprenant des pieds (12), une assise (14) et un dossier (16), **caractérisé par** les étapes suivantes :
- fournir un matériau en forme de plaque sensiblement rectangulaire (18),
- Déformation du matériau en forme de plaque sensiblement rectangulaire (18) pour qu'il prenne la forme d'un "U" inversé (28) après déformation,
- Découpage d'une partie (32) du "U" renversé (28), la partie découpée (32) laissant une ouverture de réception (34) dans le "U" renversé (28), délimitée de tous les côtés par du matériau en forme de plaque déformé non découpé (36), et
- tourner la partie découpée (32) et fixer la partie découpée tournée (32) dans l'ouverture de réception (34), de sorte que la partie découpée (32) fixée dans l'ouverture de réception (34) forme l'assise (14) et le dossier (16) du siège fini (10), les branches du "U" retourné (28) formant les pieds du siège (10).

2. Procédé de fabrication d'un siège (10) selon la revendication 1, dans lequel
la mise en forme du matériau en forme de plaque sensiblement rectangulaire (18) comprend un pliage du matériau en forme de plaque sensiblement rectangulaire (18) autour d'au moins un axe de pliage (20 ; 22).

3. Procédé de fabrication d'un siège (10) selon la revendication 1 ou 2, dans lequel la partie découpée (32) comprend une partie d'une seule branche du "U" retourné (28) et au moins une partie d'une base du "U" retourné (28).

4. Procédé de fabrication d'un siège (10) selon l'une quelconque des revendications précédentes, dans lequel
le matériau en forme de plaque (18) sensiblement rectangulaire est plié autour de deux axes de pliage (20, 22) parallèles entre eux pour former la forme du "U" renversé (28).

5. Procédé de fabrication d'un siège (10) selon la revendication 3, dans lequel la partie de la partie découpée (32) correspondant à la branche du "U" retourné (28) est plus longue que la partie de la partie découpée (32) correspondant à la base du "U" retourné (28).

6. Procédé de fabrication d'un siège (10) selon l'une quelconque des revendications précédentes, dans lequel
des parties non découpées (36) de la base du "U" retourné (28), disposées de part et d'autre de la partie découpée (32), forment des accoudoirs du siège fini (10).

7. Procédé de fabrication d'un siège (10) selon l'une quelconque des revendications précédentes, dans lequel
la partie découpée tournée (32) est fixée uniquement dans une zone (38) de l'assise (14) orientée vers l'avant, notamment sur un bord avant (40) de l'assise (14), à des parties non découpées (36) de la branche du "U" retourné (28) disposées de part et d'autre de l'ouverture de réception (34).

8. Procédé de fabrication d'un siège (10) selon l'une quelconque des revendications précédentes, dans lequel
la partie découpée tournée (32) est amenée en appui par une face arrière du dossier (16), au moins par tronçons, contre une arête de coupe (42) de la partie non découpée (36) du "U" retourné (28), l'arête de coupe (42) étant de préférence parallèle à au moins un axe de pliage (20 ; 22) autour duquel le matériau en forme de plaque (18) sensiblement rectangulaire est plié.

9. Procédé de fabrication d'un siège (10) selon l'une quelconque des revendications précédentes, dans lequel
la partie découpée tournée (32) est fixée par la face arrière du dossier (16), au moins par tronçons, à la partie non découpée (36) du "U" retourné (28), de préférence à une arête de coupe (42) de la partie non découpée (36) du "U" retourné (28).

10. Procédé de fabrication d'un siège (10) selon l'une quelconque des revendications précédentes, dans lequel
la partie découpée tournée (32) est fixée en rotation uniquement dans une zone (38) orientée vers l'avant, notamment sur un bord avant (40), de l'assise (14), sur des parties non découpées (36) de la branche du "U" retourné (28) disposées de part et d'autre de l'ouverture de réception (34).

11. Procédé de fabrication d'un siège (10) selon l'une quelconque des revendications précédentes, dans lequel
la partie découpée tournée (32) est fixée uniquement dans une zone (38) orientée vers l'avant, en particulier sur un bord avant (40), de l'assise (14) à des parties non découpées (36) de la branche du "U" retourné (28) disposées de part et d'autre de l'ouverture de réception (34), de manière à pouvoir coulisser longitudinalement le long d'une extension longitudinale des parties non découpées (36) de la branche et de la base du "U" retourné (28).

12. Procédé de fabrication d'un siège (10) selon l'une quelconque des revendications précédentes, dans lequel
des rails de guidage (48) sont disposés sur deux arêtes de coupe latérales (44) opposées, orientées vers l'ouverture de réception (34), des parties non découpées (36) du "U" retourné (28),
dans une zone (38) dirigée vers l'avant, en particulier sur un bord avant (40), de l'assise (14), des boulons de guidage (50) faisant saillie latéralement sont disposés en face des arêtes de coupe latérales (44), et
les boulons de guidage (50) sont insérés dans les rails de guidage (48).

13. Procédé de fabrication d'un siège (10) selon l'une des revendications précédentes, dans lequel
en plus de la partie découpée (32), d'autres parties sont découpées dans la partie découpée (32) et/ou dans la partie non découpée (36) du matériau en forme de plaque déformée (28) pour former une ouverture de préhension (54a ; 54c), au moins une ouverture de drainage (54b) dans une zone de transition entre l'assise (14) et le dossier (16), des ouvertures de ventilation dans l'assise (14) ou le dossier (16) et/ou des pieds discrets (12) du siège (10).

14. Siège (10) en matériau en forme de plaque, le siège (10) comprenant des pieds (12), une assise (14) et un dossier (16),
**caractérisé en ce que**
le siège (10) est fabriqué selon l'une quelconque des revendications précédentes.
